# EUROPÄISCHE PATENTSCHRIFT

(11) **EP 0 051 676 B1**
(45) Veröffentlichungstag und Bekanntmachung des Hinweises auf die Patenterteilung: **12.12.1984**
(21) Anmeldenummer: 81901535.5
(22) Anmeldetag: 08.05.1981
(51) Int. Cl.: A63C 9/20

(54) **LANGLAUF-SKIBINDUNG**
CROSSCOUNTRY SKI BINDING
FIXATION DE SKI DE FOND

(30) Priorität: 09.05.1980 DE 3017866
(43) Veröffentlichungstag der Anmeldung: 19.05.1982
(73) Patentinhaber: MARKER Patentverwertungsgesellschaft mbH, CH-6340 Baar (CH)
(72) Erfinder: KNABEL, Walter, D-8105 Farchant (DE); MESSERSCHMIDT, Werner, D-8100 Garmisch-Partenkirchen (DE)
(74) Vertreter: Lorenz, Eduard
(86) Internationale Anmeldenummer: EP8100045
(87) Internationale Veröffentlichungsnummer: WO8103127

## Beschreibung

Die Erfindung betrifft eine Langlauf-Skibindung nach dem Oberbegriff der Patentansprüche 1, 2 und 5.

Derartige Langlauf-Skibindungen sind in einer Vielzahl von Ausführungen auf dem Markt. Bei einer beispielsweise aus der CH-PS 595 077 bekannten Langlaufbindung dieser Art muß vor dem Einführen des Schuhs in die Skibindung deren Spannbügel so positioniert werden, daß die Schuhspitze über die Dorne gebracht und dann abgesenkt werden kann. Anschließend läßt sich dann der Spannbügel mittels eines Skistockes nach unten schwenken und durch den Riegelhebei automatisch verrasten. Unangenehm ist die Manipulation am Spannbügel, um diesen in seine Bereitschaftsstellung zu bringen, in der er jedoch nur stehenbleibt, wenn der Spannbügel mit genügender Reibung in den Seitenwangen gelagert ist. In den meisten Fällen ist es jedoch erforderlich, daß der Skiläufer sich bücken muß, um vor dem Schließen der Skibindung den Spannbügel in die richtige Stellung zu bewegen.

Umgekehrt ist es bei der bekannten Langlauf-Skibindung notwendig, nach dem Entrasten des Riegelhebels mittels eines Skistocks zwecks Freigabe des Spannbügels den Schuh anzuheben, um den Spannbügel aus dem Wirkungsbereich des Riegelhebels zu bringen.

Aufgabe der Erfindung ist es daher, eine Langlauf-Skibindung der eingangs beschriebenen Art so zu verbessern und zu gestalten, daß der Spannbügel im vom Riegelhebel nicht gesicherten Zustand eine vorbestimmte derart aufgestellte Stellung einnimmt, daß es keiner besonderen Manipulation bedarf, um die Schuhspitze in die Bindung einzuführen und um den Spannbügel mittels eines Skistocks in seine geschlossene Stellung zu bringen. Umgekehrt soll der Spannbügel nach Freigabe durch den Riegelhebel selbsttätig in seine Bereitsschaftstellung zurückkehren.

Erfindungsgemäß wird diese Aufgabe jeweils durch die kennzeichnenden Merkmale der Patentansprüche 1, 2 und 5 gelöst. Bei den erfindungsgemäßen Langlauf-Skibindungen wird der Spannbügel federnd in seine offene Stellung geführt und in dieser gehalten. Zum Anlegen der Langlauf-Skibindung ist es daher nicht erforderlich, umständliche Manipulationen an dem Spannbügel vorzunehmen, um diesen in eine für das Einsteigen in die Bindung geeignete Stellung zu bringen.

Vorteilhafte Ausgestaltungen der Langlaufbindung nach Patentanspruch 2 sind in den abhängigen Ansprüchen 3 und 4 beschrieben worden.

Ein Ausführungsbeispiel der Erfindung wird nachstehend anhand der Zeichnung näher erläutert. In dieser zeigt

Fig. 1 eine Draufsicht auf die Langlauf-Skibindung und
I-rg.1 einen Schnitt nach der Linie 11-11 der Fig.1.

Die Langlauf-Skibindung besitzt eine Grundplatte 1 mit Schraubenlöchern 2 zum Aufschrauben auf einen strichpunktiert angedeuteten Ski. In von der Grundplatte abgewinkelten Seitenwangen 3, 4 ist jeweils eine Lagerbuchse 5 vorgesehen, in die ein Spannbügel 6 mit dem nach außen abgewinkelten freien Ende seiner Arme 7, 8 eingreift. Der Spannbügel besteht aus einem gebogenen Drahtstück, an dessen Steg eine zen trale Öse 9 angeformt ist, in die ein Betätigungsknopf 10 eingesetzt ist. Eine Mulde 11 in diesem Knopf dient zur Aufnahme einer Skistockspitze zum Schließen des Spannbügels. Das freie Ende der Öse ist zum Zusammenwirken mit einem Riegelhebel 12 bestimmt, der in hochgebogenen Lappen 13, 14 der Grundplatte vor dem Spannbügel gelagert ist und der unter dem Einfluß einer gewundenen Biegefeder 15 steht, die ihn in seiner Verriegelungsstellung hält. Um für den Spannbügel zur Anpassung an verschiedene Sohlenstärken zwei Verriegelungsmöglichkeiten zu schaffen, besitzt der Riegelhebel zwei Nasen 16, 17. Damit er ebenfalls mittels eines Skistokkes betätigt werden kann, weist auch er eine Mulde 18 zum Einstecken der Skistockspitze auf. Schließlich sind an der Grundplatte 1 noch drei senkrechte Dorne 19 vorgesehen, die zum Eingriff in entsprechende Löcher in der Lauffläche der Schuhsohle dienen.

In jede Seitenwange 3,4 ist neben den Lagerbuchsen 5 ein Kurvenstück 20 eingesetzt und von einem Nietkopf der Buchse in seiner Lage gesichert. Jedes Kurvenstück besitzt eine Auflauf kurve 21, über die jeweils ein Arm 7 bzw. 8 des Spannbügels 6 gleitet, wenn der Spannbügel in die geschlossene Stellung geschwenkt wird. Hierdurch werden die beiden Arme des Spannbügels elastisch aufeinander zu bewegt, so daß der Spannbügel bestrebt ist, im entriegelten Zustand ständig seine offene Stellung, also die Bereitschaftsstellung einzunehmen.

Aus Gründen der Vereinfachung des Zusammenbaus der Langlauf-Skibindung findet für das Zusammenwirken mit dem Arm 7 des Spannbügels das gleiche Kurvenstück 20 Verwendung, das zum Zusammenwirken mit dem Arm 8 bestimmt ist. Zu diesem Zweck besitzt die Auflaufkurve 21 ausgehend von einem zentralen Tiefpunkt zwei symmetrische Kurvenäste. In bezug auf die Figuren ist für die erfindungsgemäß vorgesehene Funktion jeweils nur der untere Kurvenast erforderlich. Das Vorhandensein des jeweils oberen Kurvenastes ist jedoch auch von Vorteil, weil dadurch die Schwenkbewegung des Spannbügels 6 nach oben hin begrenzt ist. So ist es nicht möglich, daß sich der Spannbügel schuhseitig so weit herüberlegt, daß er nicht mehr bzw. nicht mehr ohne weiteres direkt mit dem Skistock betätigt werden kann.

I'n den Figuren ist der Spannbügel in seiner geschlossenen Stellung gezeichnet In dieser Stellung greifen die Dorne von unten in die Schuhsohle ein und der Spannbügel sichert die Schuhsohle gegen ein ungewolltes Freikommen von den Dornen. Wird der Riegelhebel 12 in bezug auf Fig. 2 beispielsweise durch Einsetzen der Skistockspitze entgegen dem Uhrzeigersinn geschwenkt, gibt die Nase 16 den Spannbügel 6 frei, und dieser schwenkt automatisch in seine Offenstellung, indem sich die Arme 7, 8 durch Ablaufen auf den Kurven 21 entspannen.

## Patentansprüche

1. Langlauf-Skibindung mit einem Spannbügel (6) zum Übergreifen des vorderen oberen Schuhsohlenrandes zwecks Sicherung der Schuhspitze gegen Abheben von einer skifest zu montierenden Grundplatte (1), die mit senkrechten Dornen (19) versehen ist, welche zum Eingriff in entsprechende Löcher in der Lauffläche der Schuhsohle bestimmt sind, wobei der Spannbügel in von der Grundplatte abgewinkelten Seitenwangen (3, 4) gelagert und in der geschlossenen Stellung durch einen federbelasteten Riegelhebel (12) gesichert ist, dadurch gekennzeichnet, daß der in den Seitenwangen (3, 4) schwenkbar gelagerte Spannbügel (6) von einer gewundenen Biegefeder in Richtung auf seine offene Stellung belastet ist.

2. Langlauf-Skibindung mit einem Spannbügel (6) zum Übergreifen des vorderen oberen Schuhsohlenrandes zwecks Sicherung der Schuhspitze gegen Abheben von einer skifest zu montierenden Grundplatte (1), die mit senkrechten Dornen (19) versehen ist, welche zum Eingriff in entsprechende Löcher in der Lauffläche der Schuhsohle bestimmt sind, wobei der Spannbügel in von der Grundplatte abgewinkelten Seitenwangen (3, 4) gelagert und in der geschlossenen Stellung durch einen federbelasteten Riegelhebel (12) gesichert ist, dadurch gekennzeichnet, daß wenigstens einer der in den Seitenwangen (3, 4) schwenkbar gelagerten Arme (7, 8) des Spannbügels (6) mit einer Auflaufkurve (21) an der zugehörigen Seitenwange zusammenwirkt, die den Arm beim Schwenken in die geschlossene Stellung elastisch verformt.

3. Langlaufbindung nach Anspruch 2, dadurch gekennzeichnet, daß die Auflaufkurve (21) an einer in der Seitenwange (3,4) eingesetzten Lagerbuchse (5) angeformt ist.

4. Langlaufbindung nach einem der Ansprüche 2 oder 3, dadurch gekennzeichnet, daß die Auflaufkurve (21) durch einen zweiten Kurvenast zu einer Rastmulde erweitert ist.

5. Langtauf-Skibindung mit einem Spannbügel (6) zum Übergreifen des vorderen oberen Schuhsohlenrandes zwecks Sicherung der Schuhspitze gegen Abheben von einer skifest zu montierenden Grundplatte (1), die mit senkrechten Dornen (19) versehen ist, welche zum Eingriff in entsprechende Löcher in der Lauffläche der Schuhsohle bestimmt sind, wobei der Spannbügel in von der Grundplatte abgewinkelten Seitenwangen (3, 4) gelagert und in der geschlossenen Stellung durch einen federbelasteten Riegelhebel (12) gesichert ist, dadurch gekennzeichnet, daß wenigstens einer der Arme (7, 8) des Spannbügels (6) an der zugehörigen Seitenwange (3,4) drehfest gehalten ist, so daß sich der Arm beim Schwenken in die geschlossene Stellung elastisch verformt.

## Claims

1. A cross-country ski binding comprising a U-shaped clamping member (6) for engaging the forward top edge of the sole of the boot from above in order to prevent a lifting of the toe of the boot from a baseplate (1), which are intended to enter corresponding holes in the tread of the sole of the boot, said U-shaped clamping member being movably mounted in side cheeks (3, 4), which are angled from the baseplate, and being held in its closed position by a spring-loaded locking lever (12), characterized in that the U-shaped clamping member (6) pivoted to the side cheeks (3, 4) is biased by a lege spring toward its open position.

2. A cross-country ski binding comprising a U-shaped clamping member (6) for engaging the forward top edge of the sole of the boot from above in order to prevent a lifting of the toe of the boot from a baseplate (1), which is provided with vertical pegs (19), which are intended to enter corresponding holes in the tread of the sole of the boot, said U-shaped clamping member being movably mounted in side cheeks (3, 4), which are angled from the baseplate, and being held in its closed position by a spring-loaded locking lever (12), characterized in that at least one of the arms (7, 8) of the U-shaped clamping member (6), which are pivoted in the side cheeks (3, 4), cooperates with a run-up cam (21) provided on the associated side cheek and elastically deforming the arm as it is pivotally moved to its closed position.

3. A cross-country binding according to claim 2, characterized in that the run-up cam (21) is integrally formed on a bearing bushing (5), which is inserted in the side cheek (3, 4).

4. A cross-country binding according to any of claims 2 or 3, characterized in that the run-up cam has a second cam portion to constitute a detent depression.

5. A cross-country ski binding comprising a U-shaped clamping member (6) for engaging the forward top edge of the sole of the boot from above in order to prevent a lifting of the toe of the boot from a baseplate (1), which is provided with vertical pegs (19), which are intended to enter corresponding holes in the tread of the sole of the boot, said U-shaped clamping member being movably mounted in side cheeks (3,4), which are angled from the baseplate, and being held in its closed position by a spring-loaded locking lever (12) characterized in that at least one of the arms (7, 8) of the U-shaped clamping member (6) is non-rotatably held on the associated side cheek (3, 4) so that the arm is elastically deformed as it is pivotally moved to its closed position.

## Revendications

1. Fixation de ski de fond pourvue d'un étrier tendeur (6) destiné à emprisonner le bord supérieur avant de la semelle du soulier afin d'éviter le soulèvement de la pointe du soulier d'une plaque de base (1) montée solidairement sur le ski ladite plaque étant pourvue de poinçons verticaux (19) destinés à s'engager dans des trous correspondants pratiqués dans la surface d'appui de la semelle du soulier, l'étrier tendeur étant supporté dans des parois latérales (3, 4) agencé dans une position angulaire par rapport à la plaque de base et bloqué dans la position fermée par un levier-verrou chargé par un ressort (12) caractérisée par le fait que l'étrier tendeur (6) supporté de façon orientable dans les parois latérales (3, 4) est forcé dans la direction de sa position ouverte par un ressort de flexion torsadé.

2. Fixation de ski de fond pourvue d'un étrier tendeur (6) destiné à emprisonner le bord supérieur avant de la semelle du soulier afin d'éviter le soulèvement de la pointe du soulier d'une plaque de base (1) montée solidairement sur le ski ladite plaque étant pourvue de poinçons verticaux (19) destinés à s'engager dans des trous correspondants pratiqués dans la surface d'appui de la semelle du soulier, l'étrier tendeur étant supporté dans des parois latérales (3, 4) agencé dans une position angulaire par rapport à la plaque de base et bloqué dans la position fermée par un levier-verrou chargé par un ressort (12) caractérisé par le fait qu'au moins un des bras (7, 8) de l'étrier tendeur (6) agencé de façon orientable dans les parois latérales (3, 4) coopère avec une came d'arrêt (21) prévue sur la paroi latérale correspondante, came d'arrêt qui déforme le bras de façon élastique lorsqu'il pivote dans la position fermée.

3. Fixation de ski de fond selon la revendication 2, caractérisé par le fait que la came d'arrêt (21) est formée d'un coussinet (5) placé dans l'une des parois latérales (3,4).

4. Fixation de ski de fond selon l'une des revendications 2 ou 3, caractérisé par le fait que la came d'arrêt (21) est élargie par une deuxième branche de courbe pour en faire un creux d'arrêt.

5. Fixation de ski de fond pourvue d'en étrier tendeur (6) destiné à emprisonner le bord supérieur avant de la semelle du soulier afin d'éviter le soulèvement de la pointe du soulier d'une plaque de base (1) montée solidairement sur le ski ladite plaque étant pourvue de poinçons verticaux (19) destinés à s'engager dans des trous correspondants pratiqué dans la surface d'appui de la se- mette du soulier, l'étrier tendeur étant supporté dans des parois latérales (3, 4) agencé dans une position angulaire par rapport à la plaque de base et bloqué dans la position fermée par le vier-verrou chargé par un ressort (12) caractéri sée par le fait qu'au moins un des bras (7, 8) de l'étrier tendeur (6) est supporté sur la paroi laté rale correspondante (3, 4) de façon à pouvoir tourner, de sorte que le bras se déforme élasti quement lors du pivotement dans la position fer mée.
